# EUROPÄISCHE PATENTSCHRIFT

(11) **EP 3 302 996 B1**
(45) Veröffentlichungstag und Bekanntmachung des Hinweises auf die Patenterteilung: **10.04.2024**
(21) Anmeldenummer: 16720343.9
(22) Anmeldetag: 14.04.2016
(51) Int. Cl.: B42D 25/355, B42D 25/373, B42D 25/378

(54) **SICHERHEITSELEMENT MIT FARBKIPPEFFEKT**
SECURITY ELEMENT HAVING A COLOR-SHIFTING EFFECT
ÉLÉMENT DE SÉCURITÉ À EFFET DE VARIATION DES COULEURS

(30) Priorität: 29.05.2015 AT 3412015
(43) Veröffentlichungstag der Anmeldung: 11.04.2018
(73) Patentinhaber: Hueck Folien Gesellschaft m.b.H., 4342 Baumgartenberg (AT)
(72) Erfinder: MAYRHOFER, Marco, 4522 Sierning (AT)
(74) Vertreter: Ofner, Clemens
(86) Internationale Anmeldenummer: PCT/EP2016/000615
(87) Internationale Veröffentlichungsnummer: WO 2016/192828

(56) Entgegenhaltungen:
- EP-A1- 0 105 099
- WO-A1-2009/050448
- WO-A1-2014/019163
- WO-A1-2014/032238
- WO-A2-2010/037638
- WO-A2-2013/079542
- DE-A1-102005 011 612
- DE-A1-102010 052 665
- DE-T2- 69 634 139

## Beschreibung

Die Erfindung betrifft ein Sicherheitselement für Wertdokumente und Datenträger mit mindestens zwei unterschiedlichen Farbkippeffekten, wobei bei Wechsel des Betrachtungswinkels nicht nur der Farbkippeffekt erkennbar ist sondern auch ein zusätzlicher optischer Effekt entsteht, gemäß dem Oberbrgriff von Anspruch 1.

Sicherheitselemente, die einen Farbkippeffekt aufweisen sind bekannt.

Aus WO 02/18155 ist ein Verfahren zur fälschungssicheren Markierung von Gegenständen bekannt, wobei der Gegenstand mit einer Markierung bestehend aus einer elektromagnetische Wellen reflektierenden ersten Schicht auf die eine für elektromagnetische Wellen durchlässige Schicht mit einer definierten Dicke aufgebracht wird, worauf auf diese Schicht eine aus metallischen Clustern gebildete dritte Schicht folgt, versehen wird.

Aus EP 1 716 007 B1 sind Sicherheitselemente mit optisch variablen Schichten, die unter bestimmten Betrachtungswinkeln unterschiedliche Farbeindrücke vermitteln und die zusätzlich zu diesem Farbkippeffekt im Farbkippeffektsetup zusätzliche Sicherheitsstufen aufweisen, bekannt.

Aus WO 2006/040069 A ist ein Sicherheitselement zur Absicherung von Wertgegenständen mit einer optisch variablen Schicht bekannt, das ebenfalls unter unterschiedlichen Betrachtungswinkeln unterschiedliche Farbeindrücke vermittelt. Zusätzlich ist in einem beschränkten Überdeckungsbereich über der optisch variablen Schicht eine semitransparente Farbschicht angeordnet, deren Farbeindruck dem Farbeindruck der optisch variablen Schicht unter vorbestimmten Betrachtungsbedingungen angepasst ist.

Aus EP 2 420 391 A ist ein Sicherheitselement mit einer optisch variablen Schicht, die unter unterschiedlichen Betrachtungswinkeln unterschiedliche Farbeindrücke aufweist, bekannt, wobei in einem definierten Bereich über oder neben der optisch variablen Schicht eine farbige metallische Schicht angeordnet ist, wobei der Farbeindruck dieser Schicht an den Farbeindruck der optisch variablen Schicht unter einem definierten Betrachtungswinkel angepasst ist.

Weitere einschlägige Sicherheitselemente sind aus der WO2014/032238A1, der WO2013/079542A2, der DE69634139T2, der WO2010/037638A2, der WO2009/050448A1, der DE102005011612A1, der EP0105099A1 sowie der DE102010052665A1 bekannt geworden.

Ein Sicherheitselement der eingangs genannten Art ist in der WO 2014/029263 A1 offenbart.

Aufgabe der Erfindung war es ein Sicherheitselement bereitzustellen, das mindestens zwei unterschiedliche Farbkippeffektbereiche und eine erhöhte Fälschungssicherheit aufweist.

Gegenstand der Erfindung ist daher ein Sicherheitselement für Banknoten, Wertdokumente und Datenträger aufweisend ein Trägersubstrat und eine Beschichtung, die Farbkippeffekte aufweist der eingangs genannten Art, gekennzeichnet durch die Merkmale des kennzeichnenden Teil von Anspruch 1.

Durch die in den Bereichen angeordneten unterschiedlichen Farbkippeffekte, die erfindungsgemäß so ausgewählt werden, dass bei Änderung des Betrachtungswinkels jeweils die ursprüngliche Farbe eines ersten Bereichs im jeweils angrenzenden Bereich oder im von diesem ersten Bereich beabstandeten Bereich oder in einem diesen ersten Bereich zumindest teilweise überlappenden Bereich erscheint und damit sichtbar wird, entsteht beim Betrachter der Eindruck, dass sich diese Farbe in einer Art rollenden Bewegung über das Sicherheitselement bewegt.

Als Trägersubstrate kommen beispielsweise Trägerfolien vorzugsweise flexible Kunststofffolien, beispielsweise aus PI, PP, MOPP, PE, PPS, PEEK, PEK, PEI, PSU, PAEK, LCP, PEN, PBT, PET, PA, PC, COC, POM, ABS, PVC, PTFE, ETFE (Ethylentetrafluorethylen), PFA (Tetrafluorethylen-Perfluorpropylvinylether-Fluorcopolymer), MFA (Tetrafluor-methylen-Perfluorpropylvinylether-Fluorcopolymer), PTFE (Polytetra-fluorethylen), PVF (Polyvinylfluorid), PVDF (Polyvinylidenfluorid), und EFEP (Ethylen- Tetrafluorethylen-Hexafluorpropylen-Fluorterpolymer) in Frage. Die Trägerfolien weisen vorzugsweise eine Dicke von 5 - 700 µm bevorzugt 5 - 200 µm besonders bevorzugt 5 - 50 µm auf. Besonders bevorzugt werden PET-Folien als Trägersubstrat eingesetzt.

Auf das Trägersubstrat wird eine Beschichtung aufgebracht, die aus bereichsweise nebeneinander angeordneten unterschiedlichen Farbkippeffektaufbauten besteht. Erfindungsgemäß werden diese unterschiedlichen Bereiche durch Drucken von Farbkippeffekt-Druckfarben erzeugt. Pigmente, die geeignet sind für die Herstellung von derartiger Druckfarben sind beispielsweise in WO00/31571 A, US 5,278,590, US 5,135,812 offenbart.

Alternativ kann der Farbkippeffekt erfindungsgemäß auch durch einen Schichtaufbau enthaltend eine elektromagnetische Wellen reflektierende Schicht, eine polymere oder dielektrische Abstandsschicht und Absorptionsschicht, beispielsweise eine metallische Schicht oder eine Schicht gebildet aus metallischen Clustern, realisiert werden.

Dabei wird auf das Trägersubstrat eine elektromagnetische Wellen reflektierende Schicht aufgebracht. Diese Schicht kann vorzugsweise aus Metallen, wie beispielsweise Aluminium, Gold, Chrom, Silber, Kupfer, Zinn, Platin, Nickel oder Tantal, aus Halbleitern, wie beispielsweise Silizium, und deren Legierungen, beispielsweise Nickel/Chrom, Kupfer/Aluminium und dergleichen oder einer Druckfarbe mit Metallpigmenten bestehen. Die Dicke der elektromagnetische Wellen reflektierenden Schicht beträgt vorzugsweise etwa 10 - 50 nm, wobei aber auch höhere bzw. geringere Schichtdicken möglich sind. Die darauf folgende polymere oder dielektrische Abstandschicht kann ebenfalls vollflächig oder vorzugsweise partiell aufgebracht werden. Es können aber auch mehrere polymere oder dielektrische Abstandsschichten vollflächig oder partiell aufgebracht sein.

Diese polymere(n) Abstandsschicht(en) bestehen beispielsweise aus konventionell oder Strahlungshärtenden, insbesondere U -härtenden, Färb- oder Lacksystemen auf Basis von Nitrocellulose, Epoxy-, Polyester-, Kolophonium-, Acrylat- Alkyd-, Melamin-, PVA-, PVC-, Isocyanat-, Urethan- oder PS- Copolymersystemen.

Als dielektrische Abstandsschicht(en) kommen beispielsweise Schichten aus S1O2, ZnS, MgF2 , T'IO2 oder Ta20s in Frage.

Die Dicke der Abstandsschicht kann dabei in einem weiten Bereich gezielt variiert werden, beispielsweise in einem Bereich von 10 nm bis 3 µm um unterschiedliche aufeinander abgestimmte Farbkippeffekte zu erzeugen.

Auf diese Abstandsschicht wird anschließend eine vollflächige oder partielle Absorptionsschicht, gebildet aus metallischen Clustern, aufgebracht. Die metallischen Cluster können beispielsweise aus Aluminium, Gold, Palladium, Platin, Chrom, Silber, Kupfer, Nickel, Tantal, Zinn und dergleichen oder deren Legierungen, wie beispielsweise Au/Pd, Cu/Ni oder Cr/Ni bestehen.

Alternativ kann als Absorptionsschicht auch eine vollflächige oder partielle metallische Schicht aufgebracht werden, wobei diese Schicht beispielsweise aus Metallen, wie beispielsweise Aluminium, Gold, Chrom, Silber, Kupfer, Zinn, Platin, Nickel oder Tantal, oder deren Legierungen, beispielsweise Nickel/Chrom, Kupfer/Aluminium und dergleichen oder einer Druckfarbe mit Metallpigmenten bestehen kann.

Die Bereiche mit unterschiedlicher Ausbildung des Farbkippeffekts werden nebeneinander aufgebracht. Die Bereiche können dabei unmittelbar aneinander angrenzend, überlappend oder registergenau mit einem unbedruckten Bereich zwischen den einzelnen Bereichen, wobei der unbedruckte Bereich vorzugsweise weniger als 50% der Breite eines bedruckten Bereichs einnimmt, angeordnet sein.

Die Form der Bereiche kann in dabeivariieren, die Bereiche können dabei als geometrische Formen, in Form von Wellen, Pfeilen, Balken, Streifen, Zeichen, Buchstaben, Zahlen, Symbolen und dergleichen ausgeführt sein.

Die Länge der Bereiche ist so bemessen, dass alle Bereiche unter demselben Betrachtungswinkel betrachtbar sind.

Als geeignet haben sich zum Beispiel bei Bereichen in Balkenform dabei Längen von etwa 0,5 bis 25 mm erwiesen.

In einer weiteren Ausführungsform können die Bereiche in Form eines Gradienten in einem definierten Bereich überlappend gedruckt sein, das heißt der Übergang zwischen den Bereichen erfolgt weich und fließend und nicht entlang einer scharfen Grenze.

In den Figuren 1 bis 10 sind beispielhafte Ausführungsformen dargestellt Darin bedeuten:
1 , 2, 3 Bereiche mit unterschiedlichen Farbkippeffekten
4, 5, 6 farbige Druckschichten, die dem Farbeindruck des zugeordneten Farbkippeffektbereichs unter einem Betrachtungswinkel von 90° entsprechen
7 eine elektromagnetische Wellen reflektierende Schicht
8 eine polymere oder dielektrische Abstandsschicht mit unterschiedlicher Schichtdicke
9 eine Schicht gebildet aus metallischen Clustern oder eine metallische Schicht
7 ein Trägersubstrat
8 eine Absorptionsschicht zur Verstärkung des Farbkippeffekts
9 Aussparungen in der Farbkippeffektschicht
10 einen unbedruckten Bereich 11 eine Lackschicht mit einer optisch aktiven Struktur, beispielsweise eine Beugungsstruktur, ein Hologramm oder ein Oberflächenrelief.

In Figur 1 ist eine beispielhafte Ausführungsform eines Sicherheitselements mit drei unterschiedlichen Farbkippeffekten 1 , 2, und 3 dargestellt.

Bei Betrachtung unter einem Winkel von 90° ist der Zielfarbton, in diesem Fall ein blauer Farbton nur im ersten Bereich erkennbar. Kippt man das Sicherheitselement nun so, dass der Betrachtungswinkel etwa 60° beträgt, verschwindet der blaue Farbton aus dem ersten Bereich und es erscheint der Zielfarbton im zweiten Bereich, wird das Sicherheitselement um weitere 30°, also derart gekippt, dass der Betrachtungswinkel 30° beträgt, verschwindet der blaue Farbton aus dem zweiten Bereich und erscheint im dritten Bereich.

Das Sicherheitselement erweckt dabei den Eindruck eines Bewegungseffekts der Zielfarbe (in diesem Fall blau) beim Kippen.

Besonders vorteilhaft ist es, wenn, wie in diesem Fall, nicht nur die Farbe der Bereiche bei einem Betrachtungswinkel von 90° in den einzelnen Bereichen abgestimmt ist, sondern auch die Farbe unter den anderen Betrachtungswinkeln.

Werden die Bereiche in Form eines Gradienten aufgebracht, werden die Unterschiede zwischen den einzelnen Farben durch die Farbübergänge abgeschwächt und die Bewegung des Zielfarbtons läuft nicht abrupt sondern fließend ab.

In Figur 2 ist die einfachste Ausführungsform der Erfindung dargestellt.

Das Sicherheitselement weist dabei auf einer transparenten Trägerfolie zwei sich wiederholende Bereiche , 2 mit unterschiedlichem Farbkippeffekt auf. In Figur 2a ist eine Ausführungsform analog Fig. 2 dargestellt, wobei jedoch eine weitere Absorptionsschicht 11 unterhalb der Farbkippeffektschichten 1 , 2, 3 zur Verstärkung des Farbkippeffekts vorgesehen ist. Dabei kann es sich bei der Absorptionsschicht um eine Schicht aus einer absorbierenden Druckfarbe, vorzugsweise einer dunklen, insbesondere schwarzen Druckfarbe oder aber auch eine metallische Schicht oder eine Schicht aus einer Metallverbindung, beispielsweise aus nicht-stöchiometrischem Aluminiumoxid oder stöchiometri schem oder nicht-stöchiometrischem Kupferoxid, die beispielweise durch Aufdampfen oder Sputtem aufgebracht wurde handeln.

In Fig.3 ist die Ausführungsform dargestellt, die wie in Fig. 1 dargestellt, drei unterschiedliche Farbkippeffekte 1 , 2, 3, aufweist, die in diesem Fall einander bereichsweise überlappend aufgebracht wurden. Das Sicherheitselement zeigt dabei Farbverlaufszonen bzw. einen Farbverlaufsgradientenmit Überlappungsbereichen 13.

In Figur 4 ist eine Ausführungsform dargestellt, in der die Abfolge der unterschiedlichen Bereiche 1 , 2, 3 gegenläufig angeordnet ist.

In Figur 5 ist eine weitere bevorzugte Ausführungsform dargestellt. Dabei sind die Bereiche 1 , 2, 3 die die unterschiedlichen Farbkippeffekte aufweisen, nicht über die gesamte Breite des Sicherheitselements ausgeführt, im verbleibenden Bereich des Sicherheitselements ist eine Druckschicht 4, 5, 6 aufgebracht, die farblich dem jeweiligen Farbkippeffektbereich bei Betrachtung unter einem Winkel von 90° entspricht.

Wird der Betrachtungswinkel geändert, so zeigt sich im Bereich der unterschiedlichen Farbkippeffekte die Wanderung der Zielfarbe von einem Bereich zum anderen, im Bereich der Druckfarbe tritt keine Farbänderung ein, die Farbe des Druckbereichs bleibt unverändert und ist dann unterschiedlich zum Farbton des Farbkippeffektbereichs. Alternativ kann die auch die Farbe des Farbkippefffekts unter jedem anderen Betrachtungswinkel vorerst dem Farbeindruck der Druckfarbe entsprechen, wobei dann bei Änderung des Betrachtungswinkels der oben beschriebene Effekt analog auftritt.

In Fig. 6 ist eine Ausführungsform dargestellt, in der Aussparungen 12 in Form von Zahlen bzw. Symbolen in den Farbkippeffektschichtbereichen 1 , 2 vorgesehen sind. Diese Aussparungen können durch Aussparungen in der Farbkippeffektdruckschicht oder, falls die Farbkippeffektschicht durch einen mehrschichtigen Aufbau bestehend aus einer elektromagnetische Wellen reflektierenden Schicht, einer Abstandsschicht 8 und einer Absorptionsschicht 9 aus einer metallischen Schicht oder einer Schicht gebildet aus metallischen Clustern realisiert ist, durch Aussparungen in der elektromagnetische Wellen reflektierenden Schicht 7 und/oder der Absorptionsschicht 9τ

Die Aussparungen können dabei in Form von geometrischen Formen, Zeichen, Buchstaben, Zahlen, Linien oder Symbolen ausgeführt sein und in einem oder mehreren der Bereiche mit unterschiedlichen Farbkippeffekten vorgesehen sein. Im Farbkippeffektschichtbereich 3 ist keine Aussparung vorgesehen.

In Figur 7 ist eine Ausführungsform dargestellt, in dem die Bereiche unterschiedlicher Farbkippeffekte , 2, 3 in Pfeilform ausgeführt sind.

In Figur 8 ist eine Ausführungsform dargestellt, in dem die Bereiche unterschiedlicher Farbkippeffekte 1, 2, 3 in Wellenform ausgeführt sind. Dabei sind in den einzelnen Bereichen Aussparungen 12 in Form von Buchstaben vorgesehen.

In Figur 9 ist eine Ausführungsform dargestellt, bei der die Bereiche unterschiedlicher Farbkippeffekte 1 , 2, 3 voneinander durch einen unbedruckten Bereich 13 getrennt. Zusätzlich weist das Trägersubstrat unter der Schicht mit den Bereichen unterschiedlicher Farbkippeffekte eine Lackschicht einer optisch aktiven Struktur, beispielsweise einer Beugungsstruktur, einem Hologramm, einem Oberflächenrelief oder dergleichen auf. Diese Lackschicht kann gegebenenfalls mit einer nicht dargestellten Reflexionsschicht, beispielsweise einer metallischen reflektierenden Schicht kombiniert sein, die in Fig. 10 nicht dargestellt ist.

In einer weiteren Ausführungsform kann das Sicherheitselement auch als Transfermaterial ausgeführt sein, wobei das Sicherheitselement dann mit Hilfe einer Kleberschicht auf dem zu sichernden Gegenstand fixiert wird und das Trägersubstrat dann gegebenenfalls abgezogen wird.

In diesem Fall kann es vorteilhaft sein, das Trägersubstrat vor Aufbringung der Sicherheitsmerkmale mit einer Releaseschicht zu versehen.

Das erfindungsgemäße Sicherheitselement kann auch weitere Sicherheitsmerkmale aufweisen, die in weiteren Schichten vorliegen können. Diese Sicherheitsmerkmale können unter oder über der Schicht, die den erfindungsgemäßen Farbkippeffekt aufweist, situiert sein, wobei darauf zu achten ist, dass der Eindruck des sich fortbewegenden Farbkippeffekts nicht gestört wird.

Alternativ können die weiteren Sicherheitsmerkmale auch in unbedruckten Bereichen oder anstelle zumindest eines der in Fig. 5 dargestellten Druckbereiche 4, 5, 6 vorgesehen sein.

Diese Sicherheitsmerkmale beispielsweise können bestimmte chemische, physikalische und auch optische oder optische aktive Eigenschaften aufweisen.

Zur Einstellung der magnetischen Eigenschaften einer Schicht können paramagnetische, diamagnetische und auch ferromagnetische Stoffe, wie Eisen, Nickel und Cobalt oder deren Verbindungen oder Salze (beispielsweise Oxide oder Sulfide) verwendet werden.

Besonders geeignet sind Magnetpigmentfarben mit Pigmenten auf Basis von Fe- oxiden, Eisen, Nickel Cobalt und deren Legierungen, Barium oder Cobalt-ferrite, hart- und weich magnetische Eisen- und Stahlsorten in wässrigen bzw. lösungsmittelhaltigen Dispersionen. Als Lösungsmittel kommen beispielsweise i-Propanol, Ethylacetat, Methylethylketon, Methoxypropanol und deren Mischungen in Frage.

Vorzugsweise sind die Pigmente in Acrylat- Polymerdispersionen mit einem Molekulargewicht von 150.000 bis 300.000, in Nitrocellulose, Acrylat-Urethan-Dispersionen, Acrylat- Styrol oder PVC-haltigen Dispersionen oder in lösemittelhaltige derartige Dispersionen eingebracht.

Die magnetische Schicht kann auch eine Codierung aufweisen. Dabei können sowohl magnetische Materialien gleicher Koerzitivtät und/oder Remanenz, als auch unterschiedlicher Koerzitivität und/oder Remanenz zur Bildung der Codierung verwendet werden.

In einer weiteren Ausführungsform kann die elektromagnetische reflektierende metallische Schicht des Farbkippeffektsetups selbst magnetische Eigenschaften aufweisen. Die wird beispielsweise durch die Verwendung eines magnetischen Materials, wie Fe, Ni, Co, erreicht.

Zur Einstellung elektrischer Eigenschaften, beispielsweise Leitfähigkeit können beispielsweise Graphit, Ruß, leitfähige organische oder anorganische Polymere. Metallpigmente (beispielsweise Kupfer, Aluminium, Silber, Gold, Eisen, Chrom und dergleichen), Metalllegierungen wie Kupfer-Zink oder Kupfer- Aluminium oder auch amorphe oder kristalline keramische Pigmente wie ITO und dergleichen zugegeben werden. Weiters können auch dotierte oder nicht dotierte Halbleiter wie beispielsweise Silicium, Germanium oder lonenleiter, wie amorphe oder kristalline Metalloxide oder Metallsulfide als Zusatz verwendet werden. Ferner können zur Einstellung der elektrischen Eigenschaften der Schicht polare oder teilweise polare Verbindungen, wie Tenside oder unpolare Verbindungen wie Silikonadditive oder hygroskopische oder nicht hygroskopische Salze verwendet oder zugesetzt werden.

Die optischen Eigenschaften der Schicht lassen sich durch sichtbare Farbstoffe bzw. Pigmente, wärmeempfindliche Farben bzw. Pigmente beeinflussen. Diese sind einzeln bzw. in allen möglichen Kombinationen einsetzbar. Unter optisch aktiven Merkmalen, werden hier Beugungsstrukturen, Beugungsgitter, Kinegramme, Hologramme, DID^{®} (Mikrostrukturen 0. Ordnung in Verbindung mit Dünnschichten) verstanden.

Diese optisch aktiven Merkmale können beispielsweise durch bekannte UV-Prägeverfahren, wie sie beispielsweise in EP 1 310 381 A beschrieben sind oder durch Heißprägeverfahren hergestellt werden.

Die optisch aktiven Merkmale können gegebenenfalls mit einer vollflächigen oder partiellen Reflexionsschicht, beispielsweise mit einer metallischen reflektierenden Schicht oder eine HRI-Schicht (Schicht mit hohem Brechungsindex) kombiniert sein.

Um das Sicherheitselement im oder am Wertdokument zu verankern, wird dieses üblicherweise ein- oder beidseitig mit einer Klebebeschichtung versehen. Diese Klebebeschichtung kann entweder in Form einer Heißsiegel-, Kaltsiegel- oder Selbstklebebeschichtung ausgeführt sein. Der Kleber kann auch pigmentiert sein, wobei als Pigmente alle bekannte Pigmente oder Farbstoffe, beispielsweise T'IO2, ZnS, Kaolin, ATO, FTO, Aluminium, Chrom- und Siliziumoxide oder beispielsweise organische Pigmente wie Pthalocyaninblau, i-Indolidgelb, Dioxazinviolett und dergleichen verwendet werden können. Ferner können lumineszierende Farbstoffe bzw. Pigmente, die im sichtbaren, im UV-Bereich oder im IR-Bereich fluoreszieren bzw. phosphoreszieren, wärmeempfindliche Farben bzw. Pigmente zugegeben werden. Diese sind in allen möglichen Kombinationen einsetzbar. Zusätzlich können auch lumineszierende Pigmente allein oder in Kombination mit anderen Farbstoffen und/oder Pigmenten eingesetzt werden.

Gegebenenfalls kann das Sicherheitselement auch noch durch eine oder mehrere Schutzlackschicht(en) geschützt werden, die pigmentiert oder unpigmentiert sein kann, oder beispielsweise durch Kaschieren oder dergleichen weiterveredelt werden. Gegebenenfalls kann das Sicherheitselement auch ein- oder beidseitig mit einer Klebeschicht versehen sein, beispielsweise mit einer Kalt- oder Heißsiegelschicht oder eine Selbstklebebeschichtung.

Die erfindungsgemäßen Sicherheitselemente sind gegebenenfalls nach entsprechender Konfektionierung daher als Sicherheitsmerkmale in Datenträgern, insbesondere Wertdokumenten wie Ausweisen, Karten, Banknoten oder Etiketten, Siegeln und dergleichen geeignet, aber auch als Verpackungsmaterial beispielsweise in der pharmazeutischen, der Elektronik- und/oder Lebensmittelindustrie, beispielsweise in Form Blisterfolien, Faltschachteln, Abdeckungen, Folienverpackungen und dergleichen geeignet.

Für die Anwendung als Sicherheitsmerkmale werden die Substrate bzw. Sicherheitselemente bevorzugt in Streifen oder Fäden oder Patches geschnitten, wobei die Breite der Streifen oder Fäden vorzugsweise 0,05 - 10 mm betragen kann und die Patches vorzugsweise mittlere Breiten bzw. Längen von 0,3 - 20 mm.

Für die Anwendung in oder auf Verpackungen wird das Sicherheitselement bevorzugt in Streifen, Bänder, Fäden oder Patches geschnitten, wobei die Breite der der Fäden, Streifen bzw. Bänder vorzugsweise 0,05 - 50 mm beträgt und die Patches vorzugsweise mittlere Breiten und Längen von 2 - 30 mm aufweisen.

## Patentansprüche

1. Sicherheitselement für Banknoten, Wertdokumente und Datenträger aufweisend ein Trägersubstrat (7) und eine Beschichtung, die Farbkippeffekte aufweist, wobei die Beschichtung sich wiederholende Bereiche (1, 2, 3) mit unterschiedlichen Farbkippeffekten aufweist, wobei die Bereiche jeweils derart aufeinander abgestimmt sind, dass bei stetiger Änderung des Betrachtungswinkels die ursprüngliche Farbe eines ersten Bereichs zuerst in einem an diesen ersten Bereich angrenzenden Bereich oder in einem von diesem ersten Bereich beabstandeten Bereich oder in einem diesen ersten Bereich zumindest teilweise überlappenden Bereich sichtbar wird und bei weiterer Änderung des Blickwinkels in jeweils weiteren angrenzenden, beabstandeten oder überlappenden Bereichen sichtbar wird, **dadurch gekennzeichnet, dass**
die Bereiche unterschiedlicher Farbkippeffekte (1, 2, 3) durch eine Druckschicht aus Farbkippeffekt-Druckfarben oder
durch jeweils eine Beschichtung bestehend aus einer elektromagnetische Wellen reflektierenden Schicht, einer Abstandsschicht und einer Absorberschicht gebildet sind.

2. Sicherheitselement nach Anspruch 1, **dadurch gekennzeichnet, dass** die Bereiche unterschiedlicher Farbkippeffekte (1, 2, 3) als geometrische Formen oder in Form von Wellen, Pfeilen, Balken, Streifen, Zeichen, Buchstaben, Zahlen, Symbolen ausgeführt sind.

3. Sicherheitselement nach Anspruch 1 oder 2, **dadurch gekennzeichnet, dass** die Beschichtung mit unterschiedlichen Farbkippeffekten (1, 2, 3) nicht über die gesamte Breite des Sicherheitselements ausgeführt ist.

4. Sicherheitselement nach Anspruch 3, **dadurch gekennzeichnet, dass** das Sicherheitselement im nicht mit der Beschichtung mit unterschiedlichen Farbkippeffekten versehenen Bereich eine Druckschicht aufweist, die farblich jeweils der des Bereichs mit Farbkippeffekt bei Betrachtung unter einem Winkel von 90 ⁰ entspricht.

5. Sicherheitselement nach einem der Ansprüche 1 bis 4, **dadurch gekennzeichnet, dass** die Abfolge der Bereiche mit unterschiedlichen Farbkippeffekten über die Länge des Sicherheitselements gegenläufig ist.

6. Sicherheitselement nach einem der Ansprüche 1 bis 5, **dadurch gekennzeichnet, dass** unter den Beschichtungen mit unterschiedlichen Farbkippeffekten eine Absorptionsschicht zur Verstärkung des Farbkippeffekts vorgesehen ist.

7. Sicherheitselement nach einem der Ansprüche 1 bis 6, **dadurch gekennzeichnet, dass** in einem oder mehreren der Bereiche mit unterschiedlichen Farbkippeffekten Aussparungen (9) in Form von geometrischen Formen, Zeichen, Buchstaben, Zahlen, Linien oder Symbolen vorgesehen sind.

8. Sicherheitselement nach einem der Ansprüche 1 bis 7, **dadurch gekennzeichnet, dass** es ein- oder beidseitig mit einer Schutzlackschicht versehen ist.

9. Sicherheitselement nach einem der Ansprüche 1 bis 8, **dadurch gekennzeichnet, dass** es ein- oder beidseitig mit einer Klebebeschichtung versehen ist.

10. Sicherheitselement nach einem der Ansprüche 1 bis 9, **dadurch gekennzeichnet, dass** es als Transferelement ausgeführt ist.

11. Verwendung des Sicherheitselements nach einem der Ansprüche 1 bis 10 zur Einbettung in und/oder zur Applikation auf Wertdokumente, Datenträger oder Verpackungen.

## Claims

1. A security element for banknotes, value documents and data carriers, comprising a carrier substrate (7) and a coating which has color-shifting effects, wherein the coating has repeating regions (1, 2, 3) with different color-shifting effects, wherein the regions are in each case matched to one another in such a way that when the viewing angle is continuously changed, the original color of a first region first becomes visible in a region adjacent to this first region or in a region spaced apart from this first region or in a region at least partially overlapping this first region and, when the viewing angle is further changed, becomes visible in respectively further adjacent, spaced apart or overlapping regions, **characterized in that**
the regions of different color-shifting effects (1, 2, 3) are formed by a printed layer of color-shifting effect printing ink or
are formed in each case by a coating consisting of a layer reflecting electromagnetic waves, a spacer layer and an absorber layer.

2. The security element according to claim 1, **characterized in that** the regions of different color-shifting effects (1, 2, 3) are configured as geometric shapes or in the form of waves, arrows, bars, strips, characters, letters, numbers, symbols.

3. The security element according to claim 1 or 2, **characterized in that** the coating having different color-shifting effects (1, 2, 3) is not formed over the entire width of the security element.

4. The security element according to claim 3, **characterized in that** the security element, in the region that is not provided with the coating having different color-shifting effects, has a printed layer that in each case corresponds in terms of color to that of the region with the color-shifting effect when viewed at an angle of 90°.

5. The security element according to one of claims 1 to 4, **characterized in that** the sequence of the regions with different color-shifting effects is in opposite directions over the length of the security element.

6. The security element according to one of claims 1 to 5, **characterized in that** an absorption layer is provided under the coatings with different color-shifting effects to reinforce the color-shifting effect.

7. The security element according to one of claims 1 to 6, **characterized in that** recesses (9) in the form of geometric shapes, characters, letters, numbers, lines or symbols are provided in one or more of the regions with different color-shifting effects.

8. The security element according to one of claims 1 to 7, **characterized in that** it is provided with a protective lacquer coating on one or both sides.

9. The security element according to one of claims 1 to 8, **characterized in that** it is provided with an adhesive coating on one or both sides.

10. The security element according to one of claims 1 to 9, **characterized in that** it is configured as a transfer element.

11. A use of the security element according to one of claims 1 to 10 for embedding in and/or for application on value documents, data carriers or packaging.

## Revendications

1. Élément de sécurité pour billets de banque, documents de valeur et support de données comprenant un substrat porteur (7) et un revêtement qui présente des effets de changement de couleurs, dans lequel le revêtement comprend des parties qui se répètent (1, 2, 3) avec différents effets de changement de couleurs, dans lequel les parties sont respectivement harmonisées entre elles de sorte, lors d'une variation constante de l'angle d'observation, la couleur initiale d'une première partie est visible d'abord dans une partie distante de cette première partie ou dans une partie se superposant au moins partiellement avec cette première partie et, lors d'un changement supplémentaire de l'angle de vue, est visible dans d'autres parties respectivement adjacentes, distantes ou superposées, **caractérisé en ce que** les parties à différents effets de changement de couleurs (1, 2, 3) sont constituées d'une couche d'impression constituée de couleurs d'impression à effets de changement de couleurs ou d'un revêtement constitué d'une couche réfléchissant les ondes électromagnétiques, d'une couche d'écartement et d'une couche absorbante.

2. Élément de sécurité selon la revendication 1, **caractérisé en ce que** les parties à différents effets de changement de couleurs (1, 2, 3) sont réalisées sous la forme d'ondes, de flèches, de barres, de bandes, de caractères, de lettres, de chiffres, de symboles.

3. Élément de sécurité selon la revendication 1 ou 2, **caractérisé en ce que** le revêtement avec différents effets de changement de couleurs (1, 2, 3) n'est pas réalisé sur toute la largeur de l'élément de sécurité.

4. Élément de sécurité selon la revendication 3, **caractérisé en ce que** l'élément de sécurité comprend, dans la partie non munie du revêtement avec différents effets de changement de couleurs, une couche d'impression qui correspond, concernant la couleur, respectivement à celle de la partie avec effet de changement de couleur lors d'une observation sous un angle de 90°.

5. Élément de sécurité selon l'une des revendications 1 à 4, **caractérisé en ce que** la suite de parties avec différents effets de changement de couleurs est à contre-sens sur la longueur de l'élément de sécurité.

6. Élément de sécurité selon l'une des revendications 1 à 5, **caractérisé en ce que**, sous les revêtements avec différents effets de changement de couleurs, est prévue une couche d'absorption afin d'amplifier l'effet de changement de couleur.

7. Élément de sécurité selon l'une des revendications 1 à 6, **caractérisé en ce que**, dans une ou plusieurs des parties avec différents effets de changement de couleurs, sont prévus des évidements (9) présentant la forme de formes géométriques, de signes, de lettres, de chiffres, de lignes ou de symboles.

8. Élément de sécurité selon l'une des revendications 1 à 7, **caractérisé en ce qu'**il est muni sur un côté ou sur les deux côtés d'une couche de peinture de protection.

9. Élément de sécurité selon l'une des revendications 1 à 8, **caractérisé en ce qu'**il est muni sur un côté ou sur les deux côtés d'un revêtement adhésif.

10. Élément de sécurité selon l'une des revendications 1 à 9, **caractérisé en ce qu'**il est conçu comme un élément de transfert.

11. Utilisation de l'élément de sécurité selon l'une des revendications 1 à 10 destiné à être intégré dans et/ou appliqué sur des documents de valeur, des supports de données ou des emballages.
